# FASCICULE DE BREVET EUROPEEN

(11) **EP 0 994 772 B1**
(45) Date de publication et mention de la délivrance du brevet: **31.07.2002**
(21) Numéro de dépôt: 99916982.4
(22) Date de dépôt: 04.05.1999
(51) Int. Cl.: B31B 19/90, B65B 61/18

(54) **PROCEDE DE REALISATION DE SACHETS COMPORTANT DES PROFILES DE FERMETURE ACTIONNES PAR CURSEUR**
VERFAHREN ZUM HERSTELLEN VON BEUTELN MIT DURCH EINEN SCHIEBER BETÄTIGTEN VERSCHLUSSPROFILEN
METHOD FOR PRODUCING BAGS COMPRISING CLOSURE PROFILES ACTUATED BY A SLIDER

(30) Priorité: 05.05.1998 FR 9805681
(43) Date de publication de la demande: 26.04.2000
(73) Titulaire: FLEXICO-FRANCE, 60119 Henonville (FR)
(72) Inventeur: BOIS, Henri, Georges, F-92200 Neuilly-sur-Seine (FR)
(74) Mandataire: Texier, Christian
(86) Numéro de dépôt international: FR9901053
(87) Numéro de publication internationale: WO9956947

(56) Documents cités:
- WO-A-99/36325
- US-A- 4 534 752
- US-A- 4 894 975
- US-A- 5 211 482

## Description

La présente invention concerne le domaine des sachets comprenant des profilés de fermeture complémentaires conçus pour permettre une série d'ouvertures/fermetures successives par un utilisateur.

De nombreux types de sachets et/ou profilés de fermeture ont déjà été proposés à cet effet.

On pourra par exemple, et non limitativement, se référer aux documents US-4929225, US-4892414, EP-0562774, EP-0395362, US-5382094, US-3181583, EP-728665, US-4894975.

Plus précisément encore, la présente invention vise le domaine des sachets dont les profilés de fermeture sont commandés à l'ouverture, respectivement à la fermeture par un curseur.

Différents types de sachets et profilés de fermeture actionnés par curseur ont également été proposés.

On pourra par exemple sur ce point se référer aux documents EP-051010, EP-102301, EP-479661, US-4534752 et US-5211482.

Les sachets comprenant des profilés de fermeture actionnés par curseur offrent l'énorme avantage, par rapport à des sachets dépourvus de curseur, d'une manipulation aisée.

En effet, le curseur facilite le dégagement des profilés pour l'ouverture des sachets, ou respectivement la mise en prise des profilés pour la fermeture desdits sachets. Il suffit pour cela de déplacer le curseur à translation le long des profilés.

On a certes tenté de faciliter la manipulation des profilés dépourvus de curseur, notamment en prévoyant sur les parois des sachets ainsi équipés des nervures permettant de faciliter la localisation, au touché, des profilés. Cependant, ces dispositions ne donnent pas totalement satisfaction par rapport à des sachets équipés de curseur. En effet, d'une part la réalisation de telles nervures compliquent l'installation de production. D'autre part de telles nervures ne permettent pas une localisation et un actionnement aussi facile qu'un curseur.

Ainsi, en pratique, on constate que de nos jours les sachets équipés de profilés de fermeture actionnée par curseur n'ont pas connu un développement industriel très important.

Cela semble du en particulier au fait que l'utilisation de profilés de fermeture actionnés par curseur est délicate sur les machines connues de formation et/ou remplissage en automatique de sachets. En effet, ces curseurs créent une surépaisseur qui rend le déplacement des profilés et/ou films équipés très délicat sur les machines automatiques.

Comme décrit dans les documents EP-051010, EP-102301 et EP-479661 on a pour cette raison, proposé jusqu'ici de rajouter les curseurs sur les profilés après fixation des profilés de fermeture sur le ou les films composant le sachet. Néanmoins, ces dispositions exigent généralement des équipements assez complexes pour acheminer les curseurs, ouvrir ceux-ci, puis les refermer sur les profilés de fermeture, avec un positionnement précis curseur/profilés de fermeture, le plus souvent en défilement connu.

La présente invention a maintenant pour but de proposer de nouveaux moyens permettant la réalisation automatique de sachets comportant des profilés de fermetures/ouvertures actionnés par curseur.

Ce but est atteint selon la présente invention grâce à un procédé de fabrication automatique de sachets tel que defini en revendication 1 annexée.

Comme on l'exposera par la suite, le procédé conforme à la présente invention permet de supprimer les inconvénients des moyens antérieurs connus.

Tout d'abord, grâce à la bande en U interne d'inviolabilité, la présente invention permet de garantir l'étanchéité initiale des sachets et permet de contrôler et visualiser facilement toute ouverture ou tentative d'ouverture intempestive de ces sachets.

En outre et surtout, grâce à la présence des voiles support externes latéraux qui dépassent largement des curseurs, la présente invention permet de localiser ces derniers en dehors de la zone de fixation (matérialisée de préférence par des mâchoires de soudure) de l'ensemble de fermeture sur le film composant le sachet.

La présente invention permet également de délivrer les sachets, soit à l'état ouvert, soit à l'état fermé, selon la demande.

La présente invention concerne également une machine de fabrication automatique de sachets pour la mise en oeuvre du procédé précité, ainsi que les sachets ainsi obtenus et l'ensemble de fermeture pour ce procédé.

D'autres caractéristiques, buts et avantages de la présente invention apparaîtront à la lecture de la description détaillée qui va suivre et en regard des dessins annexés sur lesquels :
- la figure 1 annexée représente une vue schématique en coupe d'un ensemble de fermeture conforme à la présente invention, et
- la figure 2 représente une machine automatique de formation, remplissage et fermeture de sachets conforme à la présente invention.

Comme on l'a indiqué précédemment, la présente invention concerner la fabrication sur machine automatique de sachets refermables à profilés de fermeture actionnés par curseur.

La présente invention peut s'appliquer aussi bien aux machines de fabrication automatique de sachets à défilement horizontal qu'aux machines à fabrication automatique de sachets à défilement vertical.

Par ailleurs, la présente invention s'applique aussi bien aux machines de fabrication automatique de sachets avec remplissage au cours d'une étape ultérieure à la fabrication et éventuellement séparée géographiquement du lieu de fabrication, qu'aux machines de fabrication, remplissage et fermeture, en un lieu unique et au cours d'étapes successives.

Ainsi, la présente invention s'applique préférentiellement, mais non limitativement, aux machines de fabrication, remplissage et fermeture de sachets en automatique (dénommées généralement « form, fill and seal » en anglais), et très avantageusement de telles machines à défilement vertical.

On trouvera un descriptif de telles machines de formation remplissage et fermeture en automatique de sachets avec déplacement vertical dans les documents US-4894975, US-5400565, US-5111643, US-4909017, US-4617683.

Pour l'essentiel, on rappelle que comme illustré sur la figure 2 annexée, ces machines comprennent généralement un col de formage 100 qui reçoit en entrée un film 110 à l'état plan en provenance d'un dérouleur 112 et qui fournit en sortie le film 110 conformé en tube, une goulotte de remplissage 120 qui débouche dans ce col de formage 100 et par conséquent dans ledit tube, des moyens 130 de soudure longitudinale pour fermer le tube longitudinalement et des moyens 140 aptes à générer séquentiellement une première soudure transversale avant qu'un produit ne soit introduit dans le tube par la goulotte de remplissage 120, puis une seconde soudure transversale quant le produit a été introduit dans le tube, pour fermer un emballage autour de ce dernier.

Comme on l'a indiqué précédemment dans le cadre de la présente invention, la machine de formation automatique de sachets reçoit en outre un ensemble de fermeture 10 qui comprend, comme illustré sur la figure 1, une feuille support 20 conformée en W, constituant d'une part une bande d'inviolabilité 22 en U interne pourvue sur ses surfaces internes 23, 24 en regard respectivement de profilés de fermeture complémentaires 30, 40, et d'autre part des voiles latéraux externes 26, 28 qui s'étendent au-delà des profilés de fermeture 30, 40 et de la bande en U interne 22, l'ensemble de fermeture 10 étant de plus pré-équipé d'une série de curseurs 50 d'actionnement des profilés de fermeture 30, 40 répartis sur la longueur de l'ensemble de fermeture acheminé.

Les profilés de fermeture 30, 40 peuvent faire l'objet de nombreuses variantes de réalisation. Il s'agit de préférence respectivement de profilés mâle/femelle complémentaires. Leur structure ne sera pas décrite plus en détail par la suite.

De même, les curseurs 50 peuvent faire l'objet de nombreuses variantes de réalisation. De préférence, chaque curseur est composé, comme on le voit sur la figure 1 d'une semelle 52 qui porte sur une face deux ailes latérales 54, 56 et une nervure centrale de séparation 58 qui définit en combinaison avec les ailes latérales 54, 56 deux couloirs convergents/divergents selon la direction considérée, destinés à recevoir respectivement l'un des profilés 30, 40. La structure des curseurs susceptibles d'être utilisés dans le cadre de l'invention ne sera pas décrite plus en détail par la suite.

Le pas de disposition des curseurs 50 sur l'ensemble de fermeture 10 est égal à la taille des sachets à former.

Comme on l'a schématisé sur la figure 2, cet ensemble de fermeture 10 est de préférence acheminé longitudinalement et fixé (de préférence par soudure) par l'intermédiaire de ces voiles latéraux externes 26, 28 sur les bords libres du film 110 conformé en tube.

Plus précisément encore, les voiles support externes 26, 28 sont très préférentiellement soudés sur le film 110, au niveau de leur tronçon libre 26a, 28a, situé au-delà de la bande centrale en U 22.

En outre, de préférence, mais non limitativement, les voiles externes 26, 28 sont soudés sur le film 110 à l'aide des moyens 130 précités assurant la soudure longitudinale du film.

L'ensemble de fermeture 10 est sectionné à la taille du sachet par les moyens de coupe classique, associés de préférence aux moyens de soudure transversale 140 assurant l'individualisation des sachets.

Par ailleurs de préférence, les profilés de fermeture 30, 40 sont en prise (position fermée) lors de la fixation sur le film 110. Cette disposition garantit un positionnement précis et correct de l'ensemble de fermeture 10 sur le film 110.

Cependant, les profilés de fermeture 30, 40 peuvent être ultérieurement séparés, par déplacement des curseurs 50 à l'aide d'un outil approprié, si nécessaire.

Le cas échéant, on peut également prévoir des pré-soudures 60 à pas constant de liaison entre les profilés de fermeture 30, 40 complémentaires avant l'acheminement sur la machine de formation automatique de sachet. Le pas de ces pré-soudures 60 est égal à la taille des sachets. Dans ce cas, les profilés de fermeture 30, 40 sont en prise (position fermée) entre le curseur 50 et l'une des pré-soudures 60 et dégagés (position ouverte) entre le curseur 50 et l'autre pré-soudure 60 adjacente.

Néanmoins, de telles pré-soudures 60 ne sont pas toujours indispensables. Bien entendu, les mises en oeuvre qui évitent l'utilisation de telles pré-soudures présentent l'avantage d'éviter toute nécessité de repérage de la position de l'ensemble de fermeture par rapport au film.

Selon une variante, une ligne de faiblesse ou pré-découpe peut être prévue sur la bande centrale en U 22, par exemple en position médiane de celle-ci. Une telle ligne de pré-découpe est schématisée sous la référence 25 sur la figure 1.

La feuille 20 support des profilés, ainsi que le film 110 utilisés dans le cadre de la présente invention peuvent faire l'objet de nombreuses variantes de réalisation. Il peut s'agir de film simple en matériau thermoplastique, voir de film thermoplastique composite, c'est-à-dire formé par juxtaposition de différentes couches de nature différente, ou encore de film complexe formé par exemple de papier revêtu plastique ou de film métallisé.

On a décrit précédemment un acheminement longitudinal de l'ensemble de fermeture 10, c'est-à-dire un déplacement de l'ensemble de fermeture 10 dans la même direction que le film 110. Cependant, selon une variante, on peut envisager d'acheminer l'ensemble de fermeture 10 dans une direction transversale à la direction de déplacement du film 110. L'homme de l'art connaît de nombreuses machines à acheminement de profilés de fermeture transversaux. Pour cette raison, cette disposition ne sera pas décrite plus en détail par la suite. Dans le cas d'un acheminement des profilés de fermeture transversalement à la direction du film 110, on peut soit acheminer l'ensemble de fermeture sous forme de tronçon individualisé pré-découpé à la taille des sachets, soit sous forme d'une bande continue découpée in situ à la taille du sachet. Selon une autre variante, applicable notamment à la formation de sachet par défilement horizontal, les sachets sont réalisés à l'aide de deux films composant respectivement les deux parois principales du sachet.

Selon encore une autre variante, on peut envisager de fixer l'ensemble de fermeture 10 sur le film 110 à l'aide de moyens différents des mâchoires longitudinales 130.

Les profilés de fermeture complémentaires 30, 40 peuvent être rapportés, par exemple collés ou soudés, sur la feuille support 20 ou venus dans la masse, par exemple venus de moulage, avec cette feuille support 20.

Selon un exemple de réalisation non limitatif, la largeur des voiles latéraux externes 26, 28 peut être de l'ordre de 25 à 40 mm. En outre, selon une variante les voiles latéraux externes 26, 28 peuvent être soudés sur toute leur largeur sur le film des sachets. Dans ce cas, les tronçons référencés 26a, 28a sur la figure 1 sont confondus avec les voiles 26 et 28

## Revendications

1. Procédé de fabrication automatique de sachets équipés de profilés de fermeture complémentaires (30, 40), **caractérisé par le fait qu'**il comprend les étapes consistant à :
- fournir par défilement au moins un film (110) adapté pour former les parois de sachets,
- fournir par défilement un ensemble de fermeture (10) comprenant une feuille support (20) conformée en W, constituant d'une part une bande d'inviolabilité en U interne (22) pourvue sur ses surfaces internes en regard (23, 24) respectivement de profilés de fermeture complémentaires (30, 40), et d'autre part des voiles latéraux externes (26, 28) qui s'étendent au-delà des profilés de fermeture (30, 40) et de la bande en U interne (22). l'ensemble de fermeture (10) étant de plus pré-équipé d'une série de curseurs (50) d'actionnement des profilés de fermeture (30, 40) répartis sur la longueur de l'ensemble de fermeture acheminé (10), et
- fixer l'ensemble de fermeture (10) ainsi formé, par l'intermédiaire des voiles support latéraux externes (26, 28) sur le film (110) formant paroi du sachet, au niveau des tronçons libres (26a, 28a) de ces voiles support.

2. Procédé selon la revendication 1, **caractérisé par le fait qu'**il est mis en oeuvre sur une machine de fabrication automatique de sachets à défilement horizontal.

3. Procédé selon la revendication 1, **caractérisé par le fait qu'**il est mis en oeuvre sur une machine de fabrication automatique de sachets à défilement vertical.

4. Procédé selon l'une des revendications 1 à 3, **caractérisé par le fait qu'**il est mis en oeuvre sur une machine automatique de fabrication, remplissage et fermeture de sachets.

5. Procédé selon l'une des revendications 1 à 4, **caractérisé par le fait que** le pas des curseurs (50) sur l'ensemble de fermeture (10) est égal à la taille des sachets à former.

6. Procédé selon l'une des revendications 1 à 5, **caractérisé par le fait que** l'ensemble de fermeture (10) est acheminé parallèlement à la direction de déplacement du film (110).

7. Procédé selon l'une des revendications 1 à 5, **caractérisé par le fait que** l'ensemble de fermeture (10) est acheminé perpendiculairement à la direction de déplacement du film (110).

8. Procédé selon l'une des revendications 1 à 7, **caractérisé par le fait que** les profilés de fermeture (30, 40) sont en prise (position fermée) lors de la fixation sur le film (110).

9. Procédé selon l'une des revendications 1 à 8, **caractérisé par le fait que** l'ensemble de fermeture (10) comporte des pré-soudures (60) à pas constant assurant une liaison entre les profilés de fermeture (30, 40) complémentaires, avant l'acheminement sur la machine de formation automatique de sachet.

10. Procédé selon la revendication 9, **caractérisé par le fait que** le pas des pré-soudures (60) est égal à la taille des sachets.

11. Procédé selon l'une des revendications 9 ou 10, **caractérisé par le fait que** les profilés de fermeture (30, 40) sont en prise (position fermée) entre le curseur (50) et l'une des pré-soudures (60) et dégagés (position ouverte) entre le curseur (50) et l'autre pré-soudure (60) adjacente.

12. Machine de fabrication automatique de sachets équipés de profilés de fermeture complémentaires (30, 40) pour la mise en oeuvre du procédé conforme à l'une des revendications 1 à 11, **caractérisée par le fait qu'**elle comprend:
- des moyens (112) aptes à fournir par défilement au moins un film (110) adapté pour former les parois de sachets,
- des moyens aptes à fourni par défilement un ensemble de fermeture (10) comprenant une feuille support (20) conformée en W, constituant d'une part une bande d'inviolabilité en U interne (22) pourvue sur ses surfaces internes en regard (23, 24) respectivement de profilés de fermeture complémentaires (30, 40), et d'autre part des voiles latéraux externes (26, 28) qui s'étendent au-delà des profilés de fermeture (30, 40) et de la bande en U interne (22), l'ensemble de fermeture (10) étant de plus pré-équipé d'une série de curseurs (50) d'actionnement des profilés de fermeture (30. 40) répartis sur la longueur de l'ensemble de fermeture acheminé (10). et
- des moyens (130) aptes à fixer l'ensemble de fermeture (10) ainsi formé, par l'intermédiaire des voiles support latéraux externes (26, 28) sur le film (110) formant paroi du sachet, au niveau des tronçons libres (26a, 28a) de ces voiles support.

13. Machine selon la revendication 12, **caractérisée par le fait qu'**elle est à défilement horizontal.

14. Machine selon la revendication 12, **caractérisée par le fait qu'**elle est à défilement vertical.

15. Machine selon l'une des revendications 12 à 14, **caractérisée par le fait qu'**elle constitue une machine automatique de fabrication, remplissage et fermeture de sachets.

16. Machine selon l'une des revendications 12 à 15, **caractérisée par le fait qu'**elle comprend un col de formage (100) qui reçoit en entrée un film (110) à l'état plan en provenance d'un dérouleur (112) et qui fournit en sortie le film (110) conformé en tube, une goulotte de remplissage (120) qui débouche dans ce col de formage (100) et par conséquent dans ledit tube, des moyens (130) de soudure longitudinale pour fermer le tube longitudinalement et des moyens (140) aptes à générer séquentiellement une première soudure transversale avant qu'un produit ne soit introduit dans le tube par la goulotte de remplissage (120), puis une seconde soudure transversale quant le produit a été introduit dans le tube, pour fermer un emballage autour de ce dernier.

17. Machine selon l'une des revendications 12 à 16, **caractérisée par le fait que** le pas des curseurs (50) sur l'ensemble de fermeture (10) est égal à la taille des sachets à former.

18. Machine selon l'une des revendications 12 à 17, **caractérisée par le fait que** l'ensemble de fermeture (10) est acheminé parallèlement à la direction de déplacement du film (110).

19. Machine selon l'une des revendications 12 à 17, **caractérisée par le fait que** l'ensemble de fermeture (10) est acheminé perpendiculairement à la direction de déplacement du film (110).

20. Machine selon l'une des revendications 12 à 19, **caractérisée par le fait que** les profilés de fermeture (30, 40) sont en prise (position fermée) lors de la fixation sur le film (110).

21. Machine selon l'une des revendications 12 à 20, **caractérisée par le fait que** l'ensemble de fermeture (10) comporte des pré-soudures (60) à pas constant assurant une liaison entre. les profilés de fermeture (30, 40) complémentaires, avant l'acheminement sur la machine de formation automatique de sachet.

22. Machine selon la revendication 21, **caractérisée par le fait que** le pas des pré-soudures (60) est égal à la taille des sachets.

23. Machine selon l'une des revendications 21 ou 22, **caractérisée par le fait que** les profilés de fermeture (30, 40) sont en prise (position fermée) entre le curseur (50) et l'une des pré-soudures (60) et dégagés (position ouverte) entre le curseur (50) et l'autre pré-soudure (60) adjacente.

24. Sachet équipé de profilés de fermeture complémentaires (30, 40) comprenant un ensemble de fermeture (10) et un film (110) formant les parois du sachet, l'ensemble de fermeture (10) étant muni d'un curseur (50) d'actionnement des profilés de fermeture (30, 40), **caractérise par le fait que** l'ensemble de fermeture (10) comprend une feuille support (20) conformée en W, constituant d'une part une bande d'inviolabilité en U interne (22) pourvue sur ses surfaces internes en regard (23, 24) respectivement de profilés de fermeture complémentaires (30, 40), et d'autre part des voiles latéraux externes (26, 28) qui s'étendent au-delà des profilés de fermeture (30, 40) et de la bande en U interne (22) les voiles (26, 28) étant fixés sur le film (110) au niveau de leur tronçon libre (26a, 28a).

25. Sachet selon la revendication 24, **caractérisé par le fait que** la bande d'inviolabilité en U interne (22) possède une ligne de prédécoupes (25).

26. Sachet selon l'une des revendications 24 à 25, **caractérisé par le fait que** curseur est composé d'une semelle (52) qui porte sur une face deux ailes latérales (54, 56) et une nervure centrale de séparation (58) qui définit en combinaison avec les ailes latérales (54, 56) deux couloirs convergents/divergents selon la direction considérée, destinés à recevoir respectivement l'un des profilés (30, 40).

27. Ensemble de fermeture (10) muni d'un curseur (50) d'actionnement de profilés de fermeture (30, 40) pour la réalisation de sachet conforme à l'une des revendications 24 à 26, **caractérisé par le fait qu'**il comprend une feuille support (20) conformée en W, constituant d'une part une bande d'inviolabilité en U interne (22) pourvue sur ses surfaces internes en regard (23, 24) respectivement de profilés de fermeture complémentaires (30, 40), et d'autre part des voiles latéraux externes (26, 28) qui s'étendent au-delà des profilés de fermeture (30, 40) et de la bande en U interne (22) et sont destinés à être fixés aux parois du sachet au niveau de leur tronçon libre (26a, 28a).

28. Ensemble selon la revendication 27, **caractérisé par le fait que** l'ensemble de fermeture (10) comporte des pré-soudures (60) assurant une liaison entre les profilés de fermeture (30, 40) complémentaires, avant l'acheminement sur la machine de formation automatique de sachet.

29. Ensemble selon la revendication 28, **caractérisé par le fait que** le pas des pré-soudures (60) est égal à la taille des sachets à réaliser.

30. Ensemble selon l'une des revendications 28 ou 29, **caractérisé par le fait que** les profilés de fermeture (30, 40) sont en prise (position fermée) entre le curseur (50) et l'une des pré-soudures (60) et dégagés (position ouverte) entre le curseur (50) et l'autre pré-soudure (60) adjacente.

31. Ensemble selon l'une des revendications 27 à 30, **caractérisé par le fait que** la bande d'inviolabilité en U interne (22) possède une ligne de prédécoupes (25).

32. Ensemble selon l'une des revendications 27 à 31, **caractérisé par le fait que** curseur est composé d'une semelle (52) qui porte sur une face deux ailes latérales (54, 56) et une nervure centrale de séparation (58) qui définit en combinaison avec les ailes latérales (54, 56) deux couloirs convergents/divergents selon la direction considérée, destinés à recevoir respectivement l'un des profilés (30, 40).

## Patentansprüche

1. Verfahren zur automatischen Herstellung von Beuteln, die mit komplementären Schließprofilen (30, 40) ausgestattet sind, **dadurch gekennzeichnet, daß** es Schritte aufweist, die aus den folgenden bestehen:
- Zuführen mindestens einer Folie (110) im Durchlauf, die dazu eingerichtet ist, die Wände der Beutel zu bilden,
- Zuführen einer Schließgruppe (10) im Durchlauf, die einen W-förmig ausgebildeten Tragebogen (20) aufweist, der einerseits ein inneres, U-förmiges Unverletzbarkeitsband (22) bildet, das auf seinen gegenüberliegenden Innenflächen (23, 24) jeweils mit komplementären Schließprofilen (30, 40) versehen ist, und andererseits seitliche, äußere Flügel (26, 28) bildet, die sich über Schließprofile (30, 40) und das innere, U-förmige Band (22) hinauserstrecken, wobei die Schließgruppe (10) außerdem vorher mit einer Reihe von Schiebern (50) zur Betätigung der Schließprofile (30, 40) ausgestattet wurde, die über die Länge der zugeförderten Schließgruppe (10) verteilt sind, und
- Befestigen der so ausgebildeten Schließgruppe (10) mittels der seitlichen, äußeren Trageflügel (26, 28) auf der Folie (110), die die Wand des Beutels bildet, auf Höhe der freien Stücke (26a, 28a) dieser Trageflügel.

2. Verfahren nach Anspruch 1, **dadurch gekennzeichnet, daß** es auf einer automatischen Maschine zur Herstellung von Beuteln mit horizontalem Durchlauf durchgeführt wird.

3. Verfahren nach Anspruch 1, **dadurch gekennzeichnet, daß** es auf einer automatischen Maschine zur Herstellung von Beuteln mit vertikalem Durchlauf durchgeführt wird.

4. Verfahren nach einem der Ansprüche 1 bis 3, **dadurch gekennzeichnet, daß** es auf einer automatischen Maschine zur Herstellung, zum Befüllen und zum Verschließen von Beuteln durchgeführt wird.

5. Verfahren nach einem der Ansprüche 1 bis 4, **dadurch gekennzeichnet, daß** der Abstand zwischen den Läufern (50) auf der Schließgruppe (10) gleich ist der Größe der auszubildenden Beutel.

6. Verfahren nach einem der Ansprüche 1 bis 5, **dadurch gekennzeichnet, daß** die Schließgruppe (10) parallel zur Versetzungsrichtung der Folie (110) herangeführt wird.

7. Verfahren nach einem der Ansprüche 1 bis 5, **dadurch gekennzeichnet, daß** die Schließgruppe (10) senkrecht zur Versetzungsrichtung der Folie (110) herangeführt wird.

8. Verfahren nach einem der Ansprüche 1 bis 7, **dadurch gekennzeichnet, daß** sich die Schließprofile (30, 40) während der Befestigung auf der Folie (110) in Eingriff (in geschlossener Stellung) befinden.

9. Verfahren nach einem der Ansprüche 1 bis 8, **dadurch gekennzeichnet, daß** die Schließgruppe (10) vor dem Heranführen auf die Maschine zur automatischen Ausbildung von Beuteln Vorab-Schweißstellen (60) mit konstantem Abstand aufweist, die eine Verbindung zwischen den komplementären Schließprofilen (30, 40) sicherstellt.

10. Verfahren nach Anspruch 9, **dadurch gekennzeichnet, daß** der Abstand der Vorab-Schweißstellen (60) gleich ist der Größe der Beutel.

11. Verfahren nach einem der Ansprüche 9 oder 10, **dadurch gekennzeichnet, daß** sich die Schließprofile (30, 40) zwischen dem Schieber (50) und einer der Vorab-Schweißstellen (60) in Eingriff (in geschlossener Stellung) und zwischen dem Schieber (50) und der anderen, benachbarten Vorab-Schweißstelle (60) außer Eingriff (in offener Stellung) befinden.

12. Maschine zur automatischen Herstellung von Beuteln, die mit komplementären Schließprofilen (30, 40) ausgestattet sind, zur Umsetzung des Verfahrens nach einem der Ansprüche 1 bis 11, **dadurch gekennzeichnet, daß** sie folgende Merkmale aufweist:
- Mittel (112), die dazu geeignet sind, mindestens eine Folie (110) im Durchlauf zuzuführen, die dazu eingerichtet ist, die Wände der Beutel zu bilden,
- Mittel, die dazu geeignet sind, eine Schließgruppe (10) im Durchlauf zuzuführen, die einen W-förmig ausgebildeten Tragebogen (20) aufweist, der einerseits ein inneres, U-förmiges Unverletzbarkeitsband (22) bildet, das auf seinen gegenüberliegenden Innenflächen (23, 24) jeweils mit komplementären Schließprofilen (30, 40) versehen ist, und andererseits seitliche, äußere Flügel (26, 28) bildet, die sich über Schließprofile (30, 40) und das innere, U-förmige Band (22) hinauserstrecken, wobei die Schließgruppe (10) außerdem vorher mit einer Reihe von Schiebern (50) zur Betätigung der Schließprofile (30, 40) ausgestattet wurde, die über die Länge der zugeförderten Schließgruppe (10) verteilt sind, und
- Mittel (130), die dazu geeignet sind, die so gebildete Schließgruppe (10) mittels der seitlichen, äußeren Trageflügel (26, 28) auf der die Wand des Beutels bildenden Folie (110) und auf Höhe der freien Stücke dieser Trageflügel zu befestigen.

13. Maschine nach Anspruch 12, **dadurch gekennzeichnet, daß** sie horizontalen Durchlauf aufweist.

14. Maschine nach Anspruch 12, **dadurch gekennzeichnet, daß** sie vertikalen Durchlauf aufweist.

15. Maschine nach einem der Ansprüche 12 bis 14, **dadurch gekennzeichnet, daß** sie eine automatische Maschine zur Herstellung, zum Befüllen und zum Verschließen von Beuteln bildet.

16. Maschine nach einem der Ansprüche 12 bis 15, **dadurch gekennzeichnet, daß** sie einen Formgebungshals (100) aufweist, der am Einlaß eine Folie (110) in ebenem Zustand von einem Abwickler (112) her aufnimmt und der am Auslaß die als Rohr verformte Folie (110) abgibt, eine Einfüllrutsche (120), die in den Formgebungshals (100) und demzufolge in das genannte Rohr einmündet, Mittel (130) zur Längsverschweißung, um das Rohr in Längsrichtung zu schließen, sowie Mittel (140) aufweist, die dazu geeignet sind, in der Folge eine erste Querverschweißung zu erzeugen, bevor ein Produkt in das Rohr durch die Einfüllrutsche (120) eingeführt wird, und dann eine zweite Querverschweißung, sobald das Produkt in das Rohr eingeführt ist, um eine Verpackung rund um dieses zu bilden.

17. Maschine nach einem der Ansprüche 12 bis 16, **dadurch gekennzeichnet, daß** der Abstand der Schieber (50) auf der Schließgruppe (10) gleich ist der Größe der zu bildenden Beutel.

18. Maschine nach einem der Ansprüche 12 bis 17, **dadurch gekennzeichnet, daß** die Schließgruppe (10) parallel zur Bewegungsrichtung der Folie (110) herangeführt wird.

19. Maschine nach einem der Ansprüche 12 bis 17, **dadurch gekennzeichnet, daß** die Schließgruppe (10) senkrecht zur Bewegungsrichtung der Folie (110) herangeführt wird.

20. Maschine nach einem der Ansprüche 12 bis 19, **dadurch gekennzeichnet, daß** sich die Schließprofile (30, 40) während der Befestigung auf der Folie (110) in Eingriff (in geschlossener Lage) befinden.

21. Maschine nach einem der Ansprüche 12 bis 20, **dadurch gekennzeichnet, daß** die Schließgruppe (10) in gleichmäßigem Abstand Vorab-Schweißstellen (60) aufweist, die eine Verbindung zwischen den komplementären Schließprofilen (30, 40) vor dem Heranführen auf der Maschine zur automatischen Bildung von Beuteln sicherstellt.

22. Maschine nach Anspruch 21, **dadurch gekennzeichnet, daß** der Abstand der Vorab-Schweißstellen (60) gleich der Größe der Beutel ist.

23. Maschine nach einem der Ansprüche 21 oder 22, **dadurch gekennzeichnet, daß** sich die Schließprofile (30, 40) zwischen dem Schieber (50) und einer der Vorab-Schweißstellen (60) in Eingriff (in geschlossener Stellung) und zwischen dem Schieber (50) und der anderen, benachbarten Vorab-Schweißstelle (60) außer Eingriff (in offener Stellung) befinden.

24. Mit komplementären Schließprofilen (30, 40) ausgestatteter Beutel, der eine Schließgruppe (10) und eine die Wände des Beutels bildende Folie (110) aufweist, wobei die Schließgruppe (10) mit einem Schieber (50) zur Betätigung der Schließprofile (30, 40) versehen ist, **dadurch gekennzeichnet, daß** die Schließgruppe (10) einen W-förmig ausgebildeten Tragebogen (20) aufweist, der einerseits ein inneres, U-förmiges Unverletzbarkeitsband (22) bildet, das auf seinen gegenüberliegenden Innenflächen (23, 24) jeweils mit komplementären Schließprofilen (30, 40) versehen ist, und andererseits seitliche, äußere Flügel (26, 28) bildet, die sich über Schließprofile (30, 40) und das innere, U-förmige Band (22) hinauserstrecken, wobei die Flügel (26, 28) auf der Folie (110) auf Höhe ihres freien Stückes (26a, 28a) befestigt sind.

25. Beutel nach Anspruch 24, **dadurch gekennzeichnet, daß** das U-förmige, innere Unverletzbarkeitsband (22) eine Linie aus vorab eingebrachten Einschnitten (25) besitzt.

26. Beutel nach einem der Ansprüche 24 bis 25, **dadurch gekennzeichnet, daß** der Schieber aus einer Sohle (52), die auf einer Hauptfläche zwei seitliche Flügel (54, 56) trägt, und aus einer mittigen Trennrippe (58) zusammengesetzt ist, die in Kombination mit den seitlichen Flügeln (54, 56) zwei je nach Betrachtungsrichtung konvergierende bzw. divergierende Gleitbahnen festlegt, die dazu bestimmt sind, jeweils eines der Profile (30, 40) aufzunehmen.

27. Schließgruppe (10), die mit einem Schieber (50) zur Betätigung von Schließprofilen (30, 40) versehen ist, für die Herstellung von Beuteln nach einem der Ansprüche 24 bis 26, **dadurch gekennzeichnet, daß** sie einen W-förmig ausgebildeten Tragebogen (20) aufweist, der einerseits ein inneres, U-förmiges Unverletzbarkeitsband (22) bildet, das auf seinen gegenüberliegenden Innenflächen (23, 24) jeweils mit komplementären Schließprofilen (30, 40) versehen ist, und andererseits seitliche, äußere Flügel (26, 28) bildet, die sich über Schließprofile (30, 40) und das innere, U-förmige Band (22) hinauserstrecken und dazu bestimmt sind, an den Wänden des Beutels auf Höhe ihrer freien Stücke (26a, 28a) befestigt zu werden.

28. Baugruppe nach Anspruch 27, **dadurch gekennzeichnet, daß** die Schließgruppe (10) Vorab-Schweißstellen (60) aufweist, die eine Verbindung zwischen den komplementären Schließprofilen (30, 40) vor der Heranführung auf die automatische Maschine zur Bildung von Beuteln sicherstellt.

29. Baugruppe nach Anspruch 28, **dadurch gekennzeichnet, daß** der Abstand der Vorab-Schweißstellen (60) gleich der Größe der herzustellenden Beutel ist.

30. Baugruppe nach einem der Ansprüche 28 oder 29, **dadurch gekennzeichnet, daß** sich die Schließprofile (30, 40) zwischen dem Schieber (50) und einer der Vorab-Schweißstellen (60) in Eingriff (in geschlossener Stellung) und zwischen dem Schieber (50) und der anderen, benachbarten Vorab-Schweißstelle (60) außer Eingriff (in offener Stellung) befinden.

31. Baugruppe nach einem der Ansprüche 27 bis 30, **dadurch gekennzeichnet, daß** das U-förmige, innere Unverletzbarkeitsband (22) eine Linie aus vorab eingebrachten Einschnitten (25) besitzt.

32. Baugruppe nach einem der Ansprüche 27 bis 31, **dadurch gekennzeichnet, daß** der Schieber aus einer Sohle (52), die auf einer Hauptfläche zwei seitliche Flügel (54, 56) trägt, und aus einer mittigen Trennrippe (58) zusammengesetzt ist, die in Kombination mit den seitlichen Flügeln (54, 56) zwei je nach Betrachtungsrichtung konvergierende bzw. divergierende Gleitbahnen festlegt, die dazu bestimmt sind, jeweils eines der Profile (30, 40) aufzunehmen.

## Claims

1. A method of automatically manufacturing bags fitted with complementary closure strips (30, 40), the method being **characterized by** the fact that it comprises the steps consisting in:
· supplying at least one traveling film (110) adapted to form bag walls;
· supplying at least one traveling assembly (10) comprising a W-shaped support sheet (20) constituting both an internal channel-section tamperproofing tape (22) provided on its facing internal surfaces (23, 24) with respective complementary closure strips (30, 40), and also external lateral webs (26, 28) extending beyond the closure strips (30, 40) and the internal channel-section tape (22), the closure assembly (10) also being prefitted with a series of cursors (50) for actuating the closure strips (30, 40) and distributed along the length of the closure assembly (10) as fed; and
· fixing the closure assembly (10) formed in this way, via the external lateral support webs (26, 28) to the film (110) forming the bag wall, at free segments (26a 28a) of the support webs.

2. A method according to claim 1, **characterized by** the fact that it is implemented on an automatic machine for making bags that travel horizontally.

3. A method according to claim 1, **characterized by** the fact that it is implemented on an automatic machine for making bags that travel vertically.

4. A method according to any one of claims 1 to 3, **characterized by** the fact that it is implemented on an automatic machine for manufacturing, filling, and sealing bags.

5. A method according to any one of claims 1 to 4, **characterized by** the fact that the pitch of the cursors (50) on the closure assembly (10) is equal to the size of the bags to be formed.

6. A method according to any one of claims 1 to 5, **characterized by** the fact that closure assembly (10) is fed parallel to the travel direction of the film (110).

7. A method according to any one of claims 1 to 5, **characterized by** the fact that the closure assembly (10) is fed perpendicularly to the travel direction of the film (110).

8. A method according to any one of claims 1 to 7, **characterized by** the fact that the closure strips (30, 40) are mutually engaged (in the closed position) while being fixed to the film (110).

9. A method according to any one of claims 1 to 8, **characterized by** the fact that the closure assembly (10) has lines of heat-sealing (60) at constant pitch for bonding together the complementary closure strips (30, 40) prior to the assembly being fed to the machine for automatically forming bags.

10. A method according to claim 9, **characterized by** the fact that the pitch of the lines of heat-sealing (60) is equal to the size of the bags.

11. A method according to claim 9 or 10, **characterized by** the fact that the closure strips (30, 40) are mutually engaged (in the closed position) between the cursor (50) and one of the lines of heat-sealing (60), and are disengaged (in the open position) between the cursor (50) and the adjacent other line of heat-sealing (60).

12. A machine for automatically manufacturing bags fitted with complementary closure strips (30, 40) for implementing the method according to any one of claims 1 to 11, the machine being **characterized by** the fact that it comprises:
· means (112) suitable for supplying at least one traveling film (110) suitable for forming bag walls;
· means suitable for supplying a traveling closure assembly (10) comprising a W-shaped support sheet (20) constituting both an internal channel-section tamperproofing tape (22) provided on its facing internal surfaces (23, 24) with respective complementary closure strips (30, 40), and also external lateral webs (26, 28) which extend beyond the closure strips (30, 40) and the internal channel-section tape (22), the closure assembly (10) also being prefitted with a series of cursors (50) for actuating the closure strips (30, 40), which cursors are distributed along the length of the closure strip as delivered (10); and
· means (130) suitable for fixing the resulting closure assembly (10) via its external lateral support webs (30, 40) to the film (110) forming the bag wall, at free segments (26a 28a) of the support webs.

13. A machine according to claim 12, **characterized by** the fact that the bags travel horizontally.

14. A machine according to claim 12, **characterized by** the fact that the bags travel vertically.

15. A machine according to any one of claims 12 to 14, **characterized by** the fact that it constitutes an automatic machine for manufacturing, filling, and sealing bags.

16. A machine according to any one of claims 12 to 15, **characterized by** the fact that it comprises: a forming throat (100) which receives as input a film (110) in the plane state coming from unreeling means (112) and which delivers as output the film (110) shaped into a tube; a filling chute (120) which opens out into the forming throat (100) and consequently into said tube; longitudinal heat-sealing means (130) for closing the tube longitudinally; and means (140) suitable for generating in sequence a first transverse line of heat-sealing prior to a product being introduced into the tube via the filling chute (120), and subsequently a second transverse line of heat-sealing when the product has been introduced into the tube, thereby closing a package around the product.

17. A machine according to any one of claims 12 to 16, **characterized by** the fact that the pitch of the cursors (50) on the closure assembly (10) is equal to the size of the bags to be formed.

18. A machine according to any one of claims 12 to 17, **characterized by** the fact that the closure assembly (10) is fed parallel to the travel direction of the film (110).

19. A machine according to any one of claims 12 to 17, **characterized by** the fact that the closure assembly (10) is fed perpendicularly to the travel direction of the film (110).

20. A machine according to any one of claims 12 to 19, **characterized by** the fact that the closure strips (30, 40) are mutually engaged (in the closed position) while being fixed to the film (110).

21. A machine according to any one of claims 12 to 20, **characterized by** the fact that the closure assembly (10) has lines of heat-sealing (60) at a constant pitch for bonding together the complementary closure strips (30, 40) prior to the assembly being fed to the machine for automatically forming bags.

22. A machine according to claim 21, **characterized by** the fact that the pitch of the lines of heat-sealing (60) is equal to the size of the bags.

23. A machine according to claim 21 or 22, **characterized by** the fact that the closure strips (30, 40) are mutually engaged (in the closed position) between the cursor (50) and one of the lines of heat-sealing (60), and are disengaged (in the open position) between the cursor (50) and the adjacent other line of heat-sealing (60).

24. A bag fitted with complementary closure strips (30, 40) comprising a closure assembly (10) and a film (110) forming the walls of the bag, the closure assembly (10) being provided with a cursor (50) for actuating the closure strips (30, 40), the bag being **characterized by** the fact that the closure assembly (10) comprises a W-shaped support sheet (20) constituting both an internal channel-section tamperproofing tape (22) provided on its facing internal surfaces (23, 24) with respective complementary closure strips (30, 40), and also external lateral webs (26, 28) extending beyond the closure strips (30, 40) and the internal channel-section tape (22), the webs (26, 28) being fixed on the film (110) at their free segment (26a, 28a).

25. A bag according to claim 24, **characterized by** the fact that the internal channel-section tamperproofing tape (22) has a line of perforations (25).

26. A bag according to any one of claims 24 to 25, **characterized by** the fact that the cursor comprises a soleplate (52) which carries two side flanges (54, 56) on one face together with a central separating rib (58) which co-operates with the side flanges (54, 56) to define two passages that converge or diverge depending on the direction taken into consideration, and designed to receive respective ones of the strips (30, 40).

27. A closure assembly (10) provided with a cursor (50) for actuating the closure strips (30, 40) for making a bag according to any one of claims 24 to 27, the assembly being **characterized by** the fact that it comprises a W-shaped support sheet (20) constituting both an internal channel-section tamperproofing strip (22) provided on its facing internal surfaces (23, 24) with respective complementary closure strips (30, 40), and also external lateral webs (26, 28) which extend beyond the closure strips (30, 40) and the internal channel-section tape (22) and which are designed to be fixed to the walls of the bag at their free segment (26a, 28a).

28. An assembly according to claim 27, **characterized by** the fact that the closure assembly (10) has lines of heat-sealing (60) bonding together the complementary closure strips (30, 40) prior to the assembly being fed to the machine for automatically forming bags.

29. An assembly according to claim 28, **characterized by** the fact that the pitch of the lines of heat-sealing (60) is equal to the size of the bags to be made.

30. An assembly according to claim 28 or 39, **characterized by** the fact that the closure strips (30, 40) are mutually engaged (in the closed position) between the cursor (50) and one of the lines of heat-sealing (60), and are disengaged (in the open position) between the cursor (50) and the adjacent other line of heat-sealing (60).

31. An assembly according to any one of claims 27 to 30, **characterized by** the fact that the internal channel-section tamperproofing tape (22) possesses a line of perforations (25).

32. An assembly according to any one of claims 27 to 31, **characterized by** the fact the cursor comprises a soleplate (52) which carriers two side flanges (54, 56) on one face together with a central separation rib (58) which co-operates with the side flanges (54, 56) to define two passages which converge and/or diverge depending on the direction taken into consideration, for receiving respective ones of the strips (30, 40).
